# FASCICULE DE BREVET EUROPEEN

(11) **EP 3 370 855 B1**
(45) Date de publication et mention de la délivrance du brevet: **04.12.2019**
(21) Numéro de dépôt: 16791565.1
(22) Date de dépôt: 03.11.2016
(51) Int. Cl.: B01F 3/18, B01F 13/10, B01F 7/02, B01F 7/00, B01F 11/02, B01F 5/06

(54) **DISPOSITIF DE MÉLANGE DE POUDRES PAR FLUIDE CRYOGÉNIQUE ET PROCÉDÉ**
VORRICHTUNG ZUM MISCHEN VON PULVERN MIT KRYOGENEM FLUID UND VERFAHREN
DEVICE FOR MIXING POWDERS BY CRYOGENIC FLUID AND PROCESS

(30) Priorité: 04.11.2015 FR 1560570
(43) Date de publication de la demande: 12.09.2018
(73) Titulaire: Commissariat à l'Energie Atomique et aux Energies Alternatives, 75015 Paris (FR)
(72) Inventeur: BROTHIER, Méryl, 13090 Aix En Provence (FR); VAUDEZ, Stéphane, 84000 Avignon (FR)
(74) Mandataire: Brevalex
(86) Numéro de dépôt international: PCT/EP2016/076506
(87) Numéro de publication internationale: WO 2017/076944

(56) Documents cités:
- EP-A1- 1 864 710
- EP-A2- 0 117 708
- EP-A2- 0 920 921
- CA-A1- 2 882 302
- US-A- 4 428 535
- US-A- 4 917 834

## Description

### DOMAINE TECHNIQUE

La présente invention se rapporte au domaine de la préparation de milieux granulaires, et plus précisément au mélange de poudres, notamment de poudres d'actinides, et à leur désagglomération/réagglomération pour obtenir un mélange de haute homogénéité par le biais d'un fluide cryogénique, encore appelé médian cryogénique.

De manière privilégiée, elle s'applique à des poudres de forte densité et/ou cohésives, telles que les poudres d'actinides. L'invention trouve ainsi préférentiellement son application pour le mélange de poudres d'actinides permettant la formation de combustible nucléaire, notamment des pastilles de combustible nucléaire.

L'invention propose ainsi un dispositif de mélange de poudres par fluide cryogénique, ainsi qu'un procédé de mélange de poudres associé.

### ÉTAT DE LA TECHNIQUE ANTÉRIEURE

La mise en œuvre des différentes étapes de préparation d'un milieu granulaire, en particulier à partir de poudres d'actinides pour former des pastilles de combustible nucléaire après mise en forme par pressage, est essentielle car elle conditionne majoritairement la maîtrise de la microstructure du produit final mais aussi la présence ou non de défauts d'aspects macroscopiques au sein d'une pastille de combustible. En particulier, le mélange de poudres d'actinides pour permettre la production de combustible nucléaire constitue une étape clé dans la maîtrise de la qualité de la pastille de combustible obtenue, qui le plus souvent est soumise au respect d'exigences sévères en termes de microstructure et d'impuretés.

Le procédé industriel, classique et historique de métallurgie des poudres appliqué à l'élaboration de combustible nucléaire s'appuie sur des étapes de mélange, broyage et/ou granulation, toutes réalisées en voie sèche. En effet, la mise en œuvre de liquide dans l'industrie nucléaire induit la génération d'effluents pouvant être difficiles à traiter. Aussi, pour la préparation d'un milieu granulaire en vue d'élaborer du combustible nucléaire, il n'est pas exploité classiquement de procédés autres que ceux utilisant la voie sèche.

Pour réaliser le mélange des poudres, divers dispositifs sont connus de l'art antérieur, qui peuvent se décomposer selon les familles décrites ci-après.

Tout d'abord, il existe le principe du mélangeur en phase sèche sans média interne. Il peut notamment s'agir d'un mélangeur de type Turbula® de la société WAB qui par des mouvements plus ou moins complexes de la cuve contenant les poudres à mélanger, permet une homogénéisation plus ou moins importante du milieu granulaire. Généralement, l'efficacité de ce type de mélangeur est limitée. En effet, en fonction du type de poudres à mélanger, il peut subsister des zones hétérogènes, pour lesquelles le mélange ne s'opère pas ou du moins d'une manière incorrecte et non admissible. La cinématique de ce type de mélangeur n'est généralement pas assez complexe pour induire un mélange poussé, c'est-à-dire un mélange satisfaisant en termes d'homogénéité, sans mise au point elle-même poussée ou une durée de mélange pénalisante au niveau industriel. Par ailleurs, l'énergie transmise au milieu granulaire dans ce type de mélangeur ne permet pas de réaliser une désagglomération suffisante pour atteindre des degrés d'homogénéité suffisante dans le cas où la taille de ces agglomérats est trop importante (notamment pour être compensée lors de l'étape de frittage).

On connaît également le principe du mélangeur à média. Selon ce principe et afin de favoriser l'opération de mélange, un ou plusieurs mobiles peuvent être utilisés au sein de la cuve contenant la poudre à mélanger. Ces mobiles peuvent être des pales, des turbines, des socs, des rubans, des vis sans fin, entre autres. Pour améliorer le mélange, la cuve peut être elle-même mobile. Ce type de mélangeur peut être plus efficace que la catégorie précédente mais reste encore insuffisant et pâtit de limitations. En effet, le brassage induit une modification du milieu granulaire par agglomération ou une désagglomération difficilement maîtrisable, ce qui induit un foisonnement des poudres et/ou une dégradation de la coulabilité du milieu granulaire. Par ailleurs, l'utilisation de mobiles (média) pour le mélange entraîne des pollutions (contaminations) lorsqu'il s'agit de mélanger des poudres abrasives comme celles devant être mises en œuvre pour la réalisation de combustible nucléaire. De plus, les mobiles mis en œuvre induisent des rétentions qui génèrent des débits de doses très impactants dans le cas de l'élaboration de combustible nucléaire.

Il existe également le principe du mélangeur de type broyeur. En effet, en fonction du mode d'utilisation et du type de technologie de certains broyeurs, il est possible de réaliser des mélanges de poudres par co-broyage. Ce type d'opération permet d'obtenir un mélange satisfaisant, d'un point de vue de l'homogénéité, mais nécessite un temps de broyage relativement long, typiquement de plusieurs heures, et induit également des phénomènes de broyage qui font diminuer la taille des particules de poudres. Ceci provoque la génération de fines particules et une modification de la surface spécifique qui a également un impact sur la possibilité d'utiliser ultérieurement les poudres après leur mélange (modification de la coulabilité, de la réactivité (possible oxydation), de la frittabilité des poudres, ...). Dans le cadre de la fabrication de combustible nucléaire, l'opération de co-broyage, en générant des fines particules provoque un impact radiologique non négligeable, du fait de la rétention et de la propension des fines particules à se disperser. Par ailleurs, des phénomènes de colmatage peuvent être induits.

Après l'utilisation de ces différents types de mélangeur, il est souvent nécessaire de réaliser une agglomération ou granulation. De plus, ces dispositifs sont généralement discontinus, ce qui peut être problématique dans des procédés industriels.

D'une manière générale, les mélangeurs précités ne sont pas pleinement satisfaisants pour mélanger certaines poudres, comme les poudres d'actinides, et il est nécessaire d'y faire succéder une étape de granulation pour pouvoir obtenir un milieu granulaire coulable.

D'autres mélangeurs sont également connus, mettant en œuvre un milieu multiphasique, à savoir des phases fluide-solide. Ces mélangeurs peuvent être classés en deux principales catégories décrites ci-après.

Tout d'abord, il existe les mélangeurs du type liquides/solides. Ces mélangeurs ne sont pas opérants pour la mise en œuvre de poudres solubles avec la phase liquide utilisée dans le mélangeur ou bien si les poudres sont modifiées par le contact avec le fluide. Par ailleurs, pour des poudres possédant une forte densité comparativement au liquide introduit dans le mélangeur, le mélange n'est le plus souvent pas efficace ou nécessite des vitesses d'agitation importantes. En effet, la vitesse de décollage d'une particule du fond de l'agitateur est directement liée à l'écart de densité entre les particules constituant les poudres et celle du liquide permettant la mise en suspension. Dans ce cas, il peut être utilisé des liquides visqueux mais cela induit une demande en énergie accrue, et ce proportionnellement à l'augmentation de viscosité avant d'atteindre un régime turbulent pour favoriser le mélange. Par ailleurs, dans ce cas de mélangeur du type liquides/solides, se pose également la question de la séparation de la phase liquide et de la phase solide après mélange. Dans le cas du mélange de poudres d'actinides, ce type de mélangeur induirait des effluents contaminés très lourds à retraiter, ce qui est rédhibitoire. En outre, en pratique, la mise en suspension complète et homogène ne peut être atteinte lorsque des poudres de faible granulométrie sont à mélanger. Plus précisément, pour atteindre une homogénéisation optimale, le nombre adimensionnel dit d'Archimède doit être supérieur à 10 (i.e. les forces de viscosités sont inférieures aux forces de gravité et d'inertie). Sachant que les particules constitutives des poudres à mélanger ont des diamètres relativement faibles, typiquement inférieurs à 10 µm, il n'est pas envisageable de réaliser des suspensions homogènes et complètes avec ce type de dispositif sans utiliser de moyens de mélange complémentaires. En ce sens, des technologies, comme celle décrite dans la demande de brevet CA 2 882 302 A1, ont été proposées mais restent néanmoins inopérantes pour une application de mélange de poudres d'actinides, les moyens de vibration utilisés ne permettant pas une homogénéisation suffisante au vu des objectifs d'homogénéisation à atteindre et des particularités des poudres d'actinides. De plus, pour des raisons de maîtrise de la criticité, le volume du mélangeur doit être limité, afin de prévenir tout risque de double chargement qui pourrait induire un dépassement de la masse critique admissible. En effet, dans un mélangeur liquide/solide classique, la densité de particules par volume de cuve ne peut être importante, à moins de soit dépasser une puissance d'agitation trop importante, soit de subir une cinétique de mélange trop lente.

A noter enfin que les mélangeurs de poudres en phase liquide, en particulier de type de ceux décrits dans les demandes de brevet CA 2 882 302 A1, WO 2006/0111266 A1 et WO 1999/010092 A1, ne sont pas adaptés pour la problématique d'un mélange de poudres de type poudres d'actinides, car ils nécessiteraient des vitesses d'agitation trop importantes pour espérer décoller les poudres du fond de la cuve d'agitation et atteindre des niveaux d'homogénéité conformes à ceux recherchés dans l'industrie nucléaire. De plus, encore une fois, ils induiraient des effluents contaminés, difficiles à gérer industriellement mais aussi des risques de criticité, voire de radiolyse de la phase liquide utilisée du fait de la nature des poudres à mettre en œuvre (au-delà du fait que ces dernières peuvent interagir chimiquement avec le liquide utilisé).

Ensuite, il existe également les mélangeurs du type gaz/solides. Ce type de mélangeur peut être opérant et n'induit pas de risque de criticité. Cependant, ce type de mélangeur n'est que peu opérant pour des poudres n'ayant pas de propriétés de fluidisation suffisantes, classiquement des poudres de type C selon la classification de D. Geldart telle que décrite dans la publication Powder Technology, Vol.7, 1973. Or, cette caractéristique de mauvaise fluidisation se rencontre pour les poudres d'actinides cohésives comme celles mises en œuvre pour fabriquer du combustible nucléaire. Par ailleurs, au-delà de la difficulté de la fluidisation, au vu des densités des poudres à fluidiser pour le mélange, la vitesse superficielle du gaz devrait être importante et au moins égale à la vitesse minimale de fluidisation. Aussi, ce type de mélangeur n'apparaît que peu adapté au mélange de poudres cohésives et *a fortiori* de forte densité, US 4 917 834 divulgue un dispositif et un procédé de mélange utilisant un fluide cryogénique.

### EXPOSÉ DE L'INVENTION

Il existe ainsi un besoin pour proposer un nouveau type de dispositif de mélange de poudres pour la préparation de milieux granulaires, et notamment pour le mélange de poudres d'actinides.

En particulier, il existe un besoin pour pouvoir concomitamment :
- désagglomérer les poudres à mélanger sans nécessairement en modifier leur surface spécifique et générer de fines particules,
- mélanger les poudres avec un niveau d'homogénéité suffisant pour obtenir un mélange de poudres répondant aux spécifications, notamment en termes d'homogénéité (i.e. permettant notamment d'obtenir un volume élémentaire représentatif (VER) au sein du milieu granulaire de l'ordre de quelques micromètres cubes à environ 10 µm³),
- ne pas induire de pollution des poudres à mélanger, ni de modification de la chimie de surface, ni générer d'effluents liquides difficiles à traiter,
- ne pas induire de risque de criticité spécifique,
- ne pas induire de risque de radiolyse spécifique,
- ne pas induire d'échauffement des poudres à mélanger,
- s'appuyer sur un mélangeur à diamètre limité pour maîtriser le risque de criticité même en cas d'erreur de chargement du mélangeur,
- réaliser l'opération de mélange en limitant autant que possible l'énergie dépensée et ce en un temps relativement court par rapport aux autres mélangeurs, soit de l'ordre de quelques minutes comparativement à quelques heures (pour d'autres systèmes de mélange comme les broyeurs à boulets), pour une même quantité de matière à mélanger,
- disposer d'un procédé de mélange continu ou quasiment continu.

L'invention a pour but de remédier au moins partiellement aux besoins mentionnés précédemment et aux inconvénients relatifs aux réalisations de l'art antérieur.

L'invention a pour objet, selon l'un de ses aspects, un dispositif de mélange de poudres, notamment de poudres d'actinides, par fluide cryogénique, caractérisé en ce qu'il comporte au moins :
- une enceinte de mélange des poudres, comportant un fluide cryogénique,
- une enceinte d'alimentation en poudres pour permettre l'introduction des poudres dans l'enceinte de mélange,
- des moyens d'agitation dans l'enceinte de mélange pour permettre le mélange des poudres mises en suspension dans le fluide cryogénique.

Il est à noter que, de façon habituelle, un fluide cryogénique désigne ici un gaz liquéfié conservé à l'état liquide à basse température. Ce gaz liquéfié est inerte chimiquement dans les conditions de mise en œuvre de l'invention, pour les poudres à mélanger et désagglomérer.

Le dispositif de mélange de poudres selon l'invention peut en outre comporter l'une ou plusieurs des caractéristiques suivantes prises isolément ou suivant toutes combinaisons techniques possibles.

Le fluide cryogénique peut comporter un liquide faiblement hydrogéné, soit un liquide comportant au plus un atome d'hydrogène par molécule de liquide, présentant une température d'ébullition inférieure à celle de l'eau.

Selon un premier mode de réalisation de l'invention, le dispositif peut comporter des moyens de mélange de l'enceinte de mélange selon un mouvement de type gyroscopique.

En particulier, les moyens de mélange selon un mouvement de type gyroscopique peuvent permettre la mise en mouvement, voire la rotation, de l'enceinte de mélange selon les trois axes de la métrologie tridimensionnelle. Ce type d'agitation par mouvement gyroscopique peut notamment permettre de favoriser le mélange des poudres lorsqu'elles présentent de fortes densités comparativement à la densité de la phase fluidique du fluide cryogénique situé dans l'enceinte de mélange.

Selon un deuxième mode de réalisation de l'invention, le dispositif peut comporter :
- une pluralité d'enceintes de mélange des poudres, disposées successivement en série les unes après les autres, l'enceinte d'alimentation en poudres permettant l'introduction des poudres dans au moins la première enceinte de mélange,
- une pluralité de systèmes de restriction de passage des poudres, chaque système de restriction de passage étant situé entre deux enceintes de mélange successives, pour contraindre la distribution de poudres d'une enceinte de mélange à la suivante.

Chaque enceinte de mélange peut alors comporter un fluide cryogénique, étant notamment remplie d'un fluide cryogénique, et des moyens d'agitation, étant notamment équipée de moyens d'agitation, pour permettre le mélange des poudres mises en suspension dans le fluide cryogénique.

Par ailleurs, les moyens d'agitation peuvent comporter des mobiles de mélange, notamment des pales, des turbines et/ou des mobiles à effet couette, entre autres.

Ces mobiles de mélange peuvent comporter des mobiles de broyage, par exemple de type boulets, galets, entre autres.

De plus, les moyens d'agitation peuvent aussi comporter des moyens de génération de vibrations, notamment de vibrations ultrasoniques, notamment des sonotrodes.

En outre, les systèmes de restriction de passage peuvent comporter des tamis. Les systèmes de restriction de passage peuvent encore comporter des diaphragmes.

Les systèmes de restriction de passage peuvent être réglables et configurés pour que leur section de passage soit décroissante en fonction du flux d'écoulement des poudres au travers de la pluralité d'enceinte de mélange, la section de passage d'un (n-1)ième système de restriction de passage étant ainsi supérieure à la section de passage d'un nième système de restriction de passage en suivant le flux d'écoulement des poudres.

De plus, la section de passage des systèmes de restriction de passage peut être inférieure à la section naturelle d'écoulement des poudres, de manière à ce que ces poudres soient nécessairement désagglomérées lorsqu'elles passent d'une enceinte de mélange à l'autre. Ainsi, le temps de séjour des particules à mélanger est intrinsèquement suffisant pour permettre la désagglomération.

Par ailleurs, la pluralité d'enceintes de mélange et la pluralité de systèmes de restriction de passage des poudres peuvent avantageusement être disposées selon une même direction verticale de manière à permettre un écoulement des poudres sous l'effet de la gravité.

De plus, le dispositif comporte préférentiellement un système de charge électrostatique des poudres destinées à être introduites dans la ou les enceintes de mélange.

Une partie des poudres peut notamment être mise en contact avec une partie du système de charge électrostatique pour être chargée électrostatiquement de manière positive et l'autre partie des poudres peut être mise en contact avec l'autre partie du système de charge électrostatique pour être chargée électrostatiquement de manière négative, afin de permettre une agglomération locale différenciée. En cas de mélange de plus de deux types de poudres, certaines poudres peuvent être soit chargées positivement, soit chargées négativement, soit sans charge.

Le fluide cryogénique peut par ailleurs être de tout type, étant notamment de l'azote liquéfié ou de l'argon. Il est à noter que l'emploi de l'azote est pertinent du fait de son faible prix mais aussi du fait que les boîtes à gants et les procédés mis en œuvre pour l'élaboration du combustible nucléaire à base de plutonium sont inertés à l'azote et que l'azote liquide est lui-même mis en œuvre dans certaines opérations sur le combustible (mesure BET,...). L'usage de ce type de fluide cryogénique n'induit donc pas de risque particulier supplémentaire dans le procédé d'élaboration.

Le dispositif peut tout particulièrement comporter au moins deux enceintes d'alimentation en poudres, et notamment autant d'enceintes d'alimentation en poudres que de types de poudres à mélanger.

La ou les enceintes d'alimentation peuvent comporter des trémies à alimentation réglable et/ou des systèmes de type doseurs, notamment des plateaux ou couloirs vibrants.

En outre, l'invention a encore pour objet, selon un autre de ses aspects, un procédé de mélange de poudres, notamment de poudres d'actinides, par fluide cryogénique, caractérisé en ce qu'il est mis en œuvre au moyen d'un dispositif tel que défini précédemment, et en ce qu'il comporte les étapes suivantes :
a) introduction de poudres destinées à être mélangées dans la ou les enceintes de mélange par le biais de la ou des enceintes d'alimentation,
b) mélange des poudres dans la ou les enceintes de mélange, mises en suspension dans un fluide cryogénique, par le biais des moyens d'agitation,
c) obtention d'un mélange formé à partir des poudres.

Au cours de la première étape a), les poudres peuvent avantageusement être chargées électrostatiquement de manière différente, notamment de manière opposée en présence d'au moins deux types de poudres, pour favoriser l'agglomération locale différentiée.

Selon un premier mode de réalisation du procédé, le dispositif peut comporter une unique enceinte de mélange, et ladite enceinte de mélange peut être animée d'un mouvement de type gyroscopique pour permettre le mélange des poudres.

Selon un deuxième mode de réalisation du procédé, le dispositif peut comporter une pluralité d'enceintes de mélange des poudres, disposées successivement en série les unes après les autres, la ou les enceintes d'alimentation en poudres permettant l'introduction des poudres dans au moins la première enceinte de mélange, et une pluralité de systèmes de restriction de passage des poudres, chaque système de restriction de passage étant situé entre deux enceintes de mélange successives, pour contraindre la distribution de poudres d'une enceinte de mélange à la suivante, chaque enceinte de mélange comportant un fluide cryogénique et des moyens d'agitation pour permettre le mélange des poudres mises en suspension dans le fluide cryogénique, le procédé pouvant alors comporter l'étape consistant à restreindre progressivement le passage de l'écoulement des poudres au travers des enceintes de mélange par le biais des systèmes de restriction de passage de section de passage décroissante suivant le flux d'écoulement des poudres.

Le dispositif et le procédé de mélange de poudres selon l'invention peuvent comporter l'une quelconque des caractéristiques énoncées dans la description, prises isolément ou selon toutes combinaisons techniquement possibles avec d'autres caractéristiques.

### BRÈVE DESCRIPTION DES DESSINS

L'invention pourra être mieux comprise à la lecture de la description détaillée qui va suivre, d'exemples de mise en œuvre non limitatifs de celle-ci, ainsi qu'à l'examen des figures, schématiques et partielles, du dessin annexé, sur lequel :
- la figure 1 représente un schéma illustrant le principe général d'un dispositif de mélange de poudres par fluide cryogénique selon un premier mode de réalisation de l'invention,
- la figure 2 représente schématiquement l'agglomération de particules de poudres chargées de manière opposée préalablement à leur introduction dans des enceintes de mélange d'un dispositif conforme au principe de la figure 1,
- les figures 3 et 4 représentent respectivement deux exemples de dispositifs conformes au premier mode de réalisation de l'invention,
- les figures 5A, 5B et 5C représentent schématiquement des variantes de réalisation des mobiles de mélange des dispositifs des figures 3 et 4,
- les figures 6 et 7 représentent graphiquement des exemples d'évolution de mélanges de poudres d'un dispositif conforme à l'invention en fonction du temps,
- la figure 8 représente un schéma illustrant un dispositif de mélange de poudres par fluide cryogénique selon un deuxième mode de réalisation de l'invention, et
- les figures 9, 10 et 11 représentent respectivement des photographies d'un premier type de poudres avant mélange, d'un deuxième type de poudres avant mélange, et du mélange obtenu des premier et deuxième types de poudres après mélange par le biais d'un dispositif et d'un procédé conformes à l'invention.

Dans l'ensemble de ces figures, des références identiques peuvent désigner des éléments identiques ou analogues.

De plus, les différentes parties représentées sur les figures ne le sont pas nécessairement selon une échelle uniforme, pour rendre les figures plus lisibles.

### EXPOSÉ DÉTAILLÉ DE MODES DE RÉALISATION PARTICULIERS

Il est noté que dans les exemples de réalisation décrits ci-après, les poudres P considérées sont des poudres d'actinides permettant la fabrication de pastilles de combustible nucléaire. De plus, le fluide cryogénique considéré est ici de l'azote liquéfié. Toutefois, l'invention n'est pas limitée à ces choix.

En référence à la figure 1, on a représenté un schéma illustrant le principe général d'un dispositif 1 de mélange de poudres P par fluide cryogénique selon un premier mode de réalisation de l'invention.

Selon ce principe, le dispositif 1 comporte un nombre n d'enceintes de mélange E1, ..., En des poudres P, disposées successivement en série les unes après les autres selon une même direction verticale de sorte que les poudres puissent circuler au travers des enceintes de mélange E1, ..., En sous l'effet de la force de gravité.

Par ailleurs, le dispositif 1 comporte un nombre n-1 de systèmes de restriction de passage R1, ..., Rn-1 des poudres P, chaque système de restriction de passage R1, ..., Rn-1 étant situé entre deux enceintes de mélange E1, ..., En successives, pour contraindre la distribution de poudres P d'une enceinte de mélange E1, ..., En à la suivante. Des exemples de tels systèmes de restriction de passage R1, ..., Rn-1 sont présentés par la suite en référence notamment aux figures 3 et 4.

De plus, le dispositif 1 comporte également deux enceintes d'alimentation A1 et A2 en poudres P, prévues notamment pour distribuer des poudres de types différents.

Les deux enceintes d'alimentation A1 et A2 en poudres P permettre l'introduction des poudres P dans la première enceinte de mélange E1 au contact du fluide cryogénique FC de la première enceinte E1. Puis, les poudres P traversent successivement les systèmes de restriction de passage R1, ..., Rn-1 et les enceintes de mélange E2, ..., En, chaque enceinte de mélange comportant un fluide cryogénique FC.

De plus, chaque enceinte de mélange E1, ..., En comporte des moyens d'agitation 2 permettant le mélange des poudres P mises en suspension dans le fluide cryogénique FC. Des exemples de tels moyens d'agitation 2 sont donnés par la suite en référence notamment aux figures 3 et 4.

Les deux enceintes d'alimentation A1 et A2 comportent par exemple des trémies à alimentation réglable, utilisant par exemple une vis sans fin, et/ou des systèmes de type doseurs, notamment des plateaux ou couloirs vibrants.

En outre, de façon avantageuse, le dispositif 1 comporte encore un système de charge électrostatique C+, C- des poudres P introduites dans les enceintes de mélange E1, ..., En.

En particulier, la partie des poudres P contenues dans la première enceinte d'alimentation A1 est mise en contact avec la partie positive C+ du système de charge électrostatique pour être chargée électrostatiquement de manière positive, tandis que la partie des poudres P contenues dans la deuxième enceinte d'alimentation A2 est mise en contact avec la partie négative C- du système de charge électrostatique pour être chargée électrostatiquement de manière négative.

De cette façon, il est possible de permettre une agglomération locale différenciée, autrement dit d'éviter l'auto-agglomération. Comme l'illustre la figure 2, qui représente schématiquement l'agglomération des particules de poudres P chargées de manière opposée préalablement à leur introduction dans les enceintes de mélange E1, ..., En, les particules des deux poudres P à mélanger étant de charge électrostatique opposée, une éventuelle réagglomération s'opérera majoritairement par intercalage de poudres de nature, et donc de charge, différentes. Ceci permet ainsi de favoriser le mélange à l'échelle des particules constitutives des poudres P à mélanger.

L'invention exploite ainsi différents effets techniques permettant notamment d'atteindre le niveau d'homogénéisation souhaité, tels que ceux décrits ci-après :
- la désagglomération, au moins partielle, améliorée des poudres P lorsque celles-ci sont mises en suspension dans le liquide cryogénique FC,
- l'amélioration de la mouillabilité des poudres P en utilisant le gaz liquéfié constitué par le fluide cryogénique FC, qui est un liquide à faible tension de surface, comparativement à l'eau, celui-ci étant avantageusement employé sans utilisation d'additif difficile à éliminer,
- l'agitation proche du régime d'un réacteur parfaitement agité mise en œuvre par le mouvement des moyens d'agitation, pouvant ou non utiliser la mise en vibration de la suspension comme décrit par la suite, ces vibrations étant alors avantageusement instationnaires pour limiter les zones d'hétérogénéités.

En référence maintenant aux figures 3 et 4, on a représenté schématiquement deux exemples de dispositifs 1 conformes au premier mode de réalisation de l'invention, dont le principe a été décrit précédemment en référence à la figure 1.

Dans chacun de ces deux exemples, le dispositif 1 comporte, en plus des éléments décrits précédemment en référence à la figure 1, un moteur d'agitation 5 capable d'entraîner en rotation des premiers moyens d'agitation 2a se présentant sous la forme de mobiles de mélange 2a dans les enceintes de mélange E1, ..., En.

Ces mobiles de mélange 2a peuvent comporter des mobiles de broyage. Ces mobiles de mélange 2a peuvent encore comporter des pales, des mobiles à effet couette, des turbines et/ou des pales, ces types de mobiles étant respectivement représentés sur les figures 5A, 5B et 5C. Dans les exemples de réalisation des figures 3 et 4, les mobiles de mélange 2a comportent des turbines.

Par ailleurs, dans chacun de ces deux exemples, le dispositif 1 comporte encore des deuxièmes moyens d'agitation 2b sous la forme de moyens de génération de vibrations ultrasoniques comprenant des sonotrodes 2b.

De plus, les deux exemples de réalisation représentés sur les figures 3 et 4 se différencient par la nature des systèmes de restriction de passage R1, ..., Rn-1 utilisés.

Ainsi, dans l'exemple de réalisation de la figure 3, les systèmes de restriction de passage R1, ..., Rn-1 comportent des diaphragmes.

Dans l'exemple de réalisation de la figure 4, les systèmes de restriction de passage R1, ..., Rn-1 comportent des tamis, plus précisément des mailles de tamis.

Dans ces deux exemples, les systèmes de restriction de passage R1, ..., Rn-1 sont à section de passage réglable et ainsi disposés de telle sorte que leurs sections de passage soient classées de la plus grande à la plus fine dans le sens descendant du flux de poudres P. Avantageusement également, les sections de passage de ces systèmes de restrictions de passage R1, ..., Rn-1 sont inférieures à la section d'écoulement naturel des poudres P afin de forcer la désagglomération avant le passage au travers de ces sections.

On va maintenant décrire un exemple de dimensionnement d'un dispositif 1 conforme à l'invention selon le premier mode de réalisation de l'invention.

Pour le dimensionnement des enceintes de mélange E1, ..., En, il est nécessaire d'évaluer notamment :
- les vitesses des mobiles de mélange 2a pour permettre le décollage des particules de poudres P du fond de chaque enceinte de mélange E1, ..., En,
- le temps de mélange des poudres,
- le débit de poudres P, à savoir la quantité de poudres P pouvant être mélangée par unité de temps.

Pour cela, l'équation donnée par la corrélation de Zwietering peut être exploitée, à savoir : $Nmin = φ . {\left(\frac{DT}{DA}\right)}^{α} . {g}^{0,45} . \frac{{\left({ρ}_{P}-{ρ}_{L}\right)}^{0,45} . {{μ}_{L}}^{0,1} . {{d}_{P}}^{0,2} . {\left(Ws\right)}^{0,13}}{{DA}^{0,85} - {{ρ}_{L}}^{0,55}} ,$ dans laquelle notamment :
- Nmin représente la fréquence d'agitation minimale pour avoir le décollage des particules de poudres P,
- DT représente le diamètre du mobile de mélange 2a,
- DA représente le diamètre de l'enceinte de mélange E1, ..., En,
- ρ_{P} représente la masse volumique de la poudre P,
- ρ_{L} représente la masse volumique du fluide cryogénique FC,
- µ_{L} représente la viscosité du fluide cryogénique FC,
- dp représente le diamètre des particules de poudre P,
- Ws représente le ratio massique entre phase solide et phase liquéfié, en pourcentages.

Par ailleurs, les équations suivantes peuvent également être exploitées :
Qₚ = 0,73.ND³, Q_{c}= 2.Qₚ, tm = 3.tc, tc = V/Qc et P = Nₚ.ρ.N³.d⁵, dans lesquelles notamment :
- Qₚ représente le débit de pompage,
- Q_{c} représente le débit de circulation,
- N représente la vitesse d'agitation,
- d représente le diamètre du mobile de mélange,
- P représente la puissance d'agitation.

Le tableau 1 ci-après donne ainsi le dimensionnement obtenu d'un dispositif 1 selon l'invention pour l'obtention de 1 kg/h de broyât.

**Tableau 1**

| Caractéristiques du dispositif 1 | Valeurs |
|---|---|
| Volume d'une enceinte de mélange E1, ..., En | 100 mL |
| Diamètre d'une enceinte de mélange E1, ..., En | 10 cm |
| Taux de poudres P dans la suspension | 10 % |
| Fréquence de rotation des mobiles de mélange | 8 s⁻¹ |
| Diamètre d'un mobile de mélange | 4cm |
| Débit de pompage | 3,7.10⁻⁴ m³/s |
| Débit de circulation | 7,5.10⁻⁴ m³/s |
| Temps de mélange (tm) pour une enceinte à 10 % de charge (A) | ∼ 0,40 s |
| Capacité de mélange | ∼ 0,9 kg/h |
| Nombre d'enceinte de mélange | 4 |
| Puissance d'agitation | 105 W/m³ |

Le dispositif 1 obtenu présente alors une réponse de mélange illustrée par le graphique de la figure 6, représentant l'évolution X du mélange en fonction du temps t, soit la courbe X(t) = A.[1-exp(-k.t)], k étant un coefficient donné, A une charge de mélange, et tm le temps de mélange.

De façon avantageuse, la mise en série de n enceintes de mélange E1, ..., En ayant un volume unitaire Vn tel que le volume V global des enceintes de mélange E1, ..., En soit tel que V = n.Vn.

Dans ce cas en effet, le temps de mélange global t'm est inférieur au temps de mélange tm pour le volume V. La différence est d'autant plus grande entre ces temps de mélange que n est grand, comme l'illustre le graphique de la figure 7, représentant l'évolution X du mélange en fonction du temps t, de façon semblable à la figure 6, avec les temps t1 et t2 des première et deuxième enceintes et les temps t'm et tm.

On a également représenté, en référence à la figure 8, un schéma illustrant un dispositif 1 de mélange de poudres P par fluide cryogénique selon un deuxième mode de réalisation de l'invention.

Dans cet exemple, le dispositif 1 comporte une unique enceinte de mélange E1 et des moyens de mélange MG de cette enceinte de mélange E1 selon un mouvement de type gyroscopique.

Plus précisément, ces moyens de mélange MG sont selon un mouvement de type gyroscopique, ou proche de l'être, permettant la rotation de l'enceinte de mélange E1 selon les trois axes X1, X2 et X3 de la métrologie tridimensionnelle. Ce type d'agitation par mouvement gyroscopique favorise le mélange des poudres P lorsqu'elles présentent de fortes densités comparativement à la densité de la phase du fluide cryogénique FC situé dans l'enceinte de mélange E1.

De plus, l'enceinte de mélange E1 comporte des moyens d'agitation 2a, par exemple sous la forme de turbines.

L'efficacité du mélange pouvant être atteinte par le biais de la présente invention peut se caractériser par l'homogénéité du milieu granulaire obtenue après mélange. Ainsi, les figures 9, 10 et 11 représentent respectivement des photographies d'un premier type de poudres avant mélange, d'un deuxième type de poudres avant mélange, et du mélange obtenu des premier et deuxième types de poudres après mélange par le biais d'un dispositif 1 et d'un procédé conformes à l'invention.

Plus précisément, la figure 9 représente des agrégats de poudres de dioxyde de cérium CeO₂, la figure 10 représente des agrégats de poudres d'alumine Al₂O₃, et la figure 11 représente le mélange de ces poudres obtenu avec une durée de mélange d'environ 30 s et l'emploi d'une seule enceinte de mélange contenant de l'azote liquide comme fluide cryogénique de mélange.

On constate alors, malgré un temps court (30 s) de mélange des poudres précitées et mises en œuvre d'une manière équimassique (proportion égale en masse des deux poudres), une bonne homogénéité du milieu granulaire après mélange, comme illustré sur la figure 11, avec une taille des agrégats voisine de celle des poudres à mélanger, soit ici avec une dimension voisine de 5 µm.

Bien entendu, l'invention n'est pas limitée aux exemples de réalisation qui viennent d'être décrits. Diverses modifications peuvent y être apportées par l'homme du métier.

## Revendications

1. Dispositif (1) de mélange de poudres (P), notamment des poudres d'actinides, par fluide cryogénique, comportant au moins :
- une pluralité d'enceintes de mélange (E1-En) des poudres (P), comportant chacune un fluide cryogénique (FC), disposées successivement en série les unes après les autres,
- une enceinte d'alimentation (A1, A2) en poudres (P) pour permettre l'introduction des poudres (P) dans au moins la première enceinte de mélange (E1),
- une pluralité de systèmes de restriction de passage (R1-Rn-1) des poudres (P), chaque système de restriction de passage (R1-Rn-1) étant situé entre deux enceintes de mélange (E1-En) successives, pour contraindre la distribution de poudres (P) d'une enceinte de mélange (E1-En) à la suivante, chaque système de restriction de passage (R1-Rn-1) étant réglable,
- des moyens d'agitation (2, 2a, 2b) dans chacune des enceintes de mélange (E1-En) pour permettre le mélange des poudres (P) mises en suspension dans le fluide cryogénique (FC).

2. Dispositif selon la revendication 1, **caractérisé en ce que** le fluide cryogénique (FC) comporte un liquide faiblement hydrogéné, soit un liquide comportant au plus un atome d'hydrogène par molécule de liquide, présentant une température d'ébullition inférieure à celle de l'eau.

3. Dispositif selon la revendication 1 ou 2, **caractérisé en ce que** les moyens d'agitation comportent des mobiles de mélange (2a), notamment des pales, des turbines et/ou des mobiles à effet couette, notamment des mobiles de mélange (2a) comportant des mobiles de broyage.

4. Dispositif selon l'une quelconque des revendications précédentes, **caractérisé en ce que** les moyens d'agitation comportent des moyens de génération de vibrations (2b), notamment de vibrations ultrasoniques, notamment des sonotrodes (2b).

5. Dispositif selon l'une quelconque des revendications précédentes, **caractérisé en ce que** les systèmes de restriction de passage (R1-Rn-1) comportent des tamis et/ou des diaphragmes.

6. Dispositif selon l'une quelconque des revendications précédentes, **caractérisé en ce que** les systèmes de restriction de passage (R1-Rn-1) sont configurés pour que leur section de passage soit décroissante en fonction du flux d'écoulement des poudres (P) au travers de la pluralité d'enceinte de mélange (E1-En), la section de passage d'un (n-1)ième système de restriction de passage (Rn-1) étant ainsi supérieure à la section de passage d'un nième système de restriction de passage (Rn) en suivant le flux d'écoulement des poudres (P).

7. Dispositif selon l'une quelconque des revendications précédentes, **caractérisé en ce que** la section de passage des systèmes de restriction de passage (R1-Rn-1) est inférieure à la section naturelle d'écoulement des poudres (P).

8. Dispositif selon l'une quelconque des revendications précédentes, **caractérisé en ce que** la pluralité d'enceintes de mélange (E1-En) et la pluralité de systèmes de restriction de passage (R1-Rn-1) des poudres (P) sont disposées selon une même direction verticale de manière à permettre un écoulement des poudres (P) sous l'effet de la gravité.

9. Dispositif selon l'une quelconque des revendications précédentes, **caractérisé en ce qu'**il comporte un système de charge électrostatique (C+, C-) des poudres (P) destinées à être introduites dans la ou les enceintes de mélange (E1-En), une partie des poudres (P) étant notamment mise en contact avec une partie du système de charge électrostatique (C+) pour être chargée électrostatiquement de manière positive et l'autre partie des poudres (P) étant notamment mise en contact avec l'autre partie du système de charge électrostatique (C-) pour être chargée électrostatiquement de manière négative, afin de permettre une agglomération locale différenciée.

10. Dispositif selon l'une quelconque des revendications précédentes, **caractérisé en ce que** le fluide cryogénique (FC) est de l'azote liquéfié.

11. Dispositif selon l'une quelconque des revendications précédentes, **caractérisé en ce qu'**il comporte au moins deux enceintes d'alimentation (A1, A2) en poudres (P), et notamment autant d'enceintes d'alimentation (A1, A2) en poudres (P) que de types de poudres (P) à mélanger.

12. Dispositif selon l'une quelconque des revendications précédentes, **caractérisé en ce que** la ou les enceintes d'alimentation (A1, A2) comportent des trémies à alimentation réglable et/ou des systèmes de type doseurs, notamment des plateaux ou couloirs vibrants.

13. Procédé de mélange de poudres (P) par fluide cryogénique, étant mis en œuvre au moyen d'un dispositif (1) selon l'une quelconque des revendications précédentes, et comportant les étapes suivantes :
a) introduction de poudres (P) destinées à être mélangées dans la ou les enceintes de mélange (E1-En) par le biais de la ou des enceintes d'alimentation (A1, A2),
b) mélange des poudres (P) dans la ou les enceintes de mélange (E1-En), mises en suspension dans un fluide cryogénique (FC), par le biais des moyens d'agitation (2, 2a, 2b),
c) obtention d'un mélange formé à partir des poudres (P).

14. Procédé selon la revendication 13, **caractérisé en ce qu'**au cours de la première étape a), les poudres sont chargées électrostatiquement de manière différente, notamment de manière opposée, pour favoriser l'agglomération locale différentiée.

15. Procédé selon la revendication 13 ou 14, **caractérisé en ce qu'**il comporte l'étape consistant à restreindre progressivement le passage de l'écoulement des poudres (P) au travers des enceintes de mélange (E1-En) par le biais des systèmes de restriction de passage (R1-Rn-1) de section de passage décroissante suivant le flux d'écoulement des poudres (P).

## Patentansprüche

1. Vorrichtung (1) zum Mischen von Pulvern (P), insbesondere von Actinidpulvern, durch kryogenes Fluid, zumindest enthaltend:
- eine Mehrzahl von Mischkammern (E1 - En) zum Mischen der Pulver (P), die jeweils ein kryogenes Fluid (FC) enthalten und aufeinanderfolgend in Reihe nacheinander angeordnet sind,
- eine Zuführkammer (A1, A2) zum Zuführen von Pulvern (P), um das Einbringen von Pulvern (P) zumindest in die erste Mischkammer (E1) zu ermöglichen,
- eine Mehrzahl von Systemen (R1 - Rn-1) zum Beschränken des Durchtritts von Pulvern (P), wobei jedes Durchtrittsbeschränkungssystem (R1 - Rn-1) zwischen zwei aufeinanderfolgenden Mischkammern (E1 - En) liegt, um die Ausgabe von Pulvern (P) von einer Mischkammer (E1 - En) zur nächsten zu begrenzen, wobei jedes Durchtrittsbeschränkungssystem (R1 - Rn-1) einstellbar ist,
- Rühreinrichtungen (2, 2a, 2b) in jeder der Mischkammern (E1 - En), um das Mischen von in dem kryogenen Fluid (FC) in Suspension gebrachten Pulvern (P) zu ermöglichen.

2. Vorrichtung nach Anspruch 1, **dadurch gekennzeichnet, dass** das kryogene Fluid (FC) eine schwach hydrierte Flüssigkeit enthält, d.h. eine Flüssigkeit, die pro Flüssigkeitsmolekül höchstens ein Wasserstoffatom enthält und eine niedrigere Siedetemperatur als Wasser aufweist.

3. Vorrichtung nach Anspruch 1 oder 2, **dadurch gekennzeichnet, dass** die Rühreinrichtungen bewegliche Mischkörper (2a), insbesondere Schaufeln, Turbinen und/oder bewegliche Körper mit Deckwirkung, insbesondere bewegliche Mischkörper (2a) mit beweglichen Zerkleinerungseinrichtungen enthalten.

4. Vorrichtung nach einem der vorangehenden Ansprüche, **dadurch gekennzeichnet, dass** die Rühreinrichtungen Einrichtungen zum Erzeugen von Schwingungen (2b), insbesondere Ultraschallschwingungen, insbesondere Sonotroden (2b), enthalten.

5. Vorrichtung nach einem der vorangehenden Ansprüche, **dadurch gekennzeichnet, dass** die Durchtrittsbeschränkungssysteme (R1 - Rn-1) Siebe und/oder Membrane enthalten.

6. Vorrichtung nach einem der vorangehenden Ansprüche, **dadurch gekennzeichnet, dass** die Durchtrittsbeschränkungssysteme (R1 - Rn-1) so ausgelegt sind, dass deren Durchtrittsquerschnitt in Abhängigkeit von dem Strömungsfluss der Pulver (P) durch die Mehrzahl von Mischkammern (E1 - En) hindurch abnimmt, wobei der Durchtrittsquerschnitt von einem (n-1)ten Durchtrittsbeschränkungssystem (Rn-1) somit größer ist als der Durchtrittsquerschnitt eines n-ten Durchtrittsbeschränkungssystems (Rn) in Richtung des Strömungsflusses der Pulver (P).

7. Vorrichtung nach einem der vorangehenden Ansprüche, **dadurch gekennzeichnet, dass** der Durchtrittsquerschnitt der Durchtrittsbeschränkungssysteme (R1 - Rn1) kleiner ist als der eigentliche Strömungsquerschnitt der Pulver (P).

8. Vorrichtung nach einem der vorangehenden Ansprüche, **dadurch gekennzeichnet, dass** die Mehrzahl von Mischkammern (E1 - En) und die Mehrzahl von Durchtrittsbeschränkungssystemen (R1 - Rn-1) für die Pulver (P) in einer gleichen vertikalen Richtung angeordnet sind, so dass ein Strömen der Pulver (P) unter der Wirkung von Schwerkraft möglich ist.

9. Vorrichtung nach einem der vorangehenden Ansprüche, **dadurch gekennzeichnet, dass** sie ein System (C+, C-) zum elektrostatischen Aufladen von Pulvern (P) enthält, die in die Mischkammer bzw. Mischkammern (E1 - En) eingebracht werden sollen, wobei ein Teil der Pulver (P) insbesondere mit einem Teil des elektrostatischen Aufladesystems (C+) in Kontakt gebracht wird, um elektrostatisch positiv aufgeladen zu werden, und der andere Teil der Pulver (P) insbesondere mit dem anderen Teil des elektrostatischen Aufladesystems (C-) in Kontakt gebracht wird, um elektrostatisch negativ aufgeladen zu werden, um eine differenzierte lokale Agglomeration zu ermöglichen.

10. Vorrichtung nach einem der vorangehenden Ansprüche, **dadurch gekennzeichnet, dass** das kryogene Fluid (FC) verflüssigter Stickstoff ist.

11. Vorrichtung nach einem der vorangehenden Ansprüche, **dadurch gekennzeichnet, dass** sie zumindest zwei Zuführkammern (A1, A2) zum Zuführen von Pulvern (P) und insbesondere ebenso viele Zuführkammern (A1, A2) zum Zuführen von Pulvern (P) wie Arten von zu mischenden Pulvern (P) aufweist.

12. Vorrichtung nach einem der vorangehenden Ansprüche, **dadurch gekennzeichnet, dass** die Zuführkammern (A1, A2) verstellbare Zuführtrichter und/oder Dosiersysteme, insbesondere Vibrationsplatten oder -rinnen, enthalten.

13. Verfahren zum Mischen von Pulvern (P) durch kryogenes Fluid, das mittels einer Vorrichtung (1) nach einem der vorangehenden Ansprüche durchgeführt wird und die nachstehenden Schritte umfasst:
a) Einbringen von zu mischenden Pulvern (P) in die Mischkammer bzw. Mischkammern (E1 - En) über die Zuführkammer bzw. Zuführkammern (A1, A2),
b) Mischen der Pulver (P) in der Mischkammer bzw. den Mischkammern (E1 - En), welche Pulver in kryogenem Fluid (FC) in Suspension gebracht sind, über die Rühreinrichtungen (2, 2a, 2b)
c) Gewinnen eines aus Pulvern (P) gebildeten Gemisches.

14. Verfahren nach Anspruch 13, **dadurch gekennzeichnet, dass** im Laufe von dem ersten Schritt a) die Pulver elektrostatisch unterschiedlich, insbesondere gegensätzlich, geladen werden, um die differenzierte lokale Agglomeration zu begünstigen.

15. Verfahren nach Anspruch 13 oder 14, **dadurch gekennzeichnet, dass** es ferner den Schritt des progressiven Beschränkens von dem Strömungsdurchtritt der Pulver (P) durch die Mischkammern (E1 - En) hindurch über die Durchtrittsbeschränkungssysteme (R1 - Rn-1) mit einem Durchtrittsquerschnitt, der in Richtung des Strömungsflusses der Pulver (P) abnimmt, umfasst.

## Claims

1. Device (1) for mixing powders (P) by a cryogenic fluid, in particular actinide powders, comprising at least:
- a plurality of mixing chambers (E1-En) of the powders (P), each one comprising a cryogenic fluid (FC), arranged successively in series one after the other,
- a chamber (A1, A2) for supplying powders (P) in order to allow the powders (P) to be introduced into at least the first mixing chamber (E1),
- a plurality of systems for restricting the passage (R1-Rn-1) of the powders (P), with each system for restricting the passage (R1-Rn-1) being located between two successive mixing chamber (E1-En), in order to constrain the distribution of powders (P) from one mixing chamber (E1-En) to the next, with each system for restricting the passage (R1-Rn-1) able to be adjusted,
- means for agitation (2, 2a, 2b) in each one of the mixing chambers (E1-En) so as to allow the mixing of the powders (P) placed in suspension in the cryogenic fluid (FC).

2. Device according to claim 1, **characterised in that** the cryogenic fluid (FC) comprises a slightly hydrogenated liquid, which is a liquid comprising at most one hydrogen atom per molecule of liquid, having a boiling temperature less than that of water.

3. Device as claimed in claim 1 or 2, **characterised in that** the means for agitation comprise mobile mixing devices (2a), in particular blades, turbines and/or mobile facility with a duvet effect, in particular mobile mixing facilities (2a) comprising mobile grinding facilities.

4. Device as claimed in any preceding claim, **characterised in that** the means for agitation comprise means for generating vibrations (2b), in particular ultrasonic vibrations, in particular sonotrodes (2b).

5. Device as claimed in any preceding claim, **characterised in that** the systems for restricting the passage (R1-Rn-1) comprise screens and /or diaphragms.

6. Device as claimed in any preceding claim, **characterised in that** the systems for restricting the passage (R1-Rn-1) are configured so that their section of passage is decreasing according to the flow of the powders (P) through the plurality of mixing chambers (E1-En), the section of passage of an (n-1)th system for restricting the passage (Rn-1) being as such greater than the section of passage of an nth system of restricting the passage (Rn) by following the flow of the powders (P).

7. Device as claimed in any preceding claim, **characterised in that** the section of passage of the systems for restricting the passage (R1-Rn-1) is less than the natural section of the flow of the powders (P).

8. Device as claimed in any preceding claim, **characterised in that** the plurality of mixing chambers (E1-En) and the plurality of the systems for restricting the passage (R1-Rn-1) of the powders (P) are arranged along the same vertical direction in such a way as to allow for a flow of powders (P) under the effect of gravity.

9. Device as claimed in any preceding claim, **characterised in that** it comprises a system of electrostatic charge (C+, C-) of the powders (P) intended to be introduced into the mixing chamber or chambers (E1-En), a portion of the powders (P) being particularly is put into contact with a portion of the electrostatic charge system (C+) in order to be positively electrostatically charged and the other portion of the powders (P) being particularly is put into contact with the other portion of the electrostatic charge system (C-) in order to be negatively electrostatically charged, in order to allow for a differentiated local agglomeration.

10. Device as claimed in any preceding claim, **characterised in that** the cryogenic fluid (FC) is liquefied nitrogen.

11. Device as claimed in any preceding claim, **characterised in that** it comprises at least two chambers (A1, A2) for supplying powders (P), and in particular as many chambers (A1, A2) for supplying powders (P) as there are types of powders (P) to be fixed.

12. Device as claimed in any preceding claim, **characterised in that** the chamber or chambers for supplying (A1, A2) comprise hoppers with an adjustable supply and/or systems of the metering type, in particular vibrating plates or tunnels.

13. Method for mixing powders (P) by a cryogenic fluid, implemented by means of a device (1) as claimed in any preceding claim, and comprising the following steps:
a) introduction of powders (P) intended to be mixed into the mixing chamber or chambers (E1-En) through the chamber or chambers for supplying (A1, A2),
b) mixing of the powders (P) in the mixing chamber or chambers (E1-En), placed in suspension in a cryogenic fluid (FC), through means for agitation (2, 2a, 2b),
c) obtaining of a mixture formed from powders (P).

14. Method according to claim 13, **characterised in that** during the first step a), the powders are electrostatically charged differently, in particular oppositely, in order to favour differentiated local agglomeration.

15. Method according to claim 13 or 14, **characterised in that** it comprises the step consisting in progressively restraining the passage of the flow of the powders (P) through the mixing chambers (E1-En) through systems for restricting the passage (R1-Rn-1) with a decreasing section of passage according to the flow of the powders (P).
